# EUROPÄISCHE PATENTSCHRIFT

(11) **EP 0 024 500 B1**
(45) Veröffentlichungstag und Bekanntmachung des Hinweises auf die Patenterteilung: **21.12.1983**
(21) Anmeldenummer: 80103602.1
(22) Anmeldetag: 25.06.1980
(51) Int. Cl.: E02D 29/02, E02D 17/20, E01F 8/00

(54) **Beton-Bauelement**
Concrete building element
Elément de construction en béton

(30) Priorität: 04.09.1979 DE 2935602
(43) Veröffentlichungstag der Anmeldung: 11.03.1981
(73) Patentinhaber: Schenk, Harry, D-7101 Löwenstein 2 (DE); Schenk, Walter, D-7101 Löwenstein 2 (DE)
(72) Erfinder: Schenk, Harry, D-7101 Löwenstein 2 (DE); Schenk, Walter, D-7101 Löwenstein 2 (DE)
(74) Vertreter: Lichti, Heiner, Dipl.-Ing.

## Beschreibung

Die Erfindung betrifft ein Beton-Bauelement für Böschungsbefestigungen, Hangabstützungen, Lärmschutzwände oder dgl. als Raumgitterkonstruktionen, einstückig aus mindestens zwei Querstegen und zwei die Querstege rahmenartig verbindenen Längsholmen bestehend.

Bei der Errichtung von Böschungsbefestigungen, Hangabstützungen, Lärmschutzwänden usw. setzen sich in zunehmendem Maße vorgefertigte Beton-Bauelement durch. Die Beton-Bauelemente, die selbst im allgemeinen eine verhältnismäßig aufgelockerte Struktur aufweisen, werden als Strukturgebende Elemente für die zu errichtende Böschung usw. eingesetzt, und mit Erde verfüllt, die eine aus landschaftsgestalterischen Gründen erwünschte Begrünung erlaubt. Die Beton-Bauelemente werden dabei üblicherweise nicht besonders untereinander verbunden, die notwendige Stabilität der Anordnung ergibt sich üblicherweise durch das Eigengewicht der Bauelemente und des Verfüllmaterials. Dabei sind verschiedene Gesichtspunkte von Bedeutung. Aus kostenmäßigen ebenso wie aus landschaftsgestalterischen Gründen strebt man danach, den Beton-Anteil möglichst gering zu halten, mit anderen Worten also das Verhältnis von Beton zu Verfüllmaterial klein zu halten. Dabei muß jedoch die erforderliche Stabilität gewährleistet sein, wobei insbesondere der Einfluß des Hangdrucks zu berücksichtigen ist. Weiter genügt es nicht, nur große begrünbare Zwischenräume zu schaffen, es muß auch darauf geachtet werden, daß hinsichtlich Wurzelbildung der zur Begrünung eingesetzten Pflanzen und Wasserführung im angefüllten Erdreich günstige Bedingungen herrschen.

Bei bekannten rahmenartigen Beton-Bauelementen der eingangs beschriebenen Gattung sind die Längsholme als Winkelprofile ausgebildet und im wesentlichen in einer Ebene angeordnet, so daß sie gleichsam einen flachen Trog bilden. In Querrichtung sind die Längsholme durch die Querstege einstückig verbunden, die an ihrer Unterseite als Füße ausgebildet sind und auf den Querstegen entsprechender darunter angeordneter Bauelemente aufliegen.

Ein derartiges Bauelement ist in der DE-A-26 46 020 beschrieben. Das dort dargestellte rahmenförmige Fertigteil besteht aus einem ebenen Rahmen, bei dem also die Längsholme und Querstege, insbesondere der Hauptabschnitt der Querstege in einer einzigen gemeinsamen Ebene liegen, während unterhalb der Hauptabschnitte der Querstege in den beiden Randbereichen bei den Längsholmen noppenartige Füße mit ausgebildet sind, mittels derer die einzelnen rahmenförmigen Fertigteile aufeinander gesetzt werden.

Diese bekannten Beton-Bauelemente haben sich unter den eingangs erläuterten Gesichtspunkten als unbefriedigend erwiesen.

Als ein wesentlicher Nachteil des bekannten rahmenförmigen Fertigteiles hat sich in der Praxis herausgestellt, daß die bekannten Fertigteile keine derartige Eigenstabilität aufweisen, um ein günstiges Verhältnis von durch Längsholme abgedeckter, also gleichsam "betonierter" Fläche gegenüber zwischen den Längsholmen freibleibender, zur Begrünung vorgesehener Freifläche zu erreichen. Bei den bekannten rahmenförmigen Fertigteile liegt dieses Verhältnis bei bestenfalls 1:1, beispielsweise weisen die Längsholme eine Höhe von 25 cm und die Füße ebenfalls eine Höhe von 25 cm auf, so daß also der Zwischenraum zwischen zwei Längsholmen ebenfalls nur 25 cm aufweist. Ein solch ungünstiges Verhältnis zeigt in nachteiliger Weise beispielsweise bei Lärmschutzwänden an Straßen ein hohes Reflexions-und nur ein relativ geringes Absorptionsvermögen der Wand. Darüber hinaus wird durch die geringe freie Begrünungshöhe eine Begrünung äußerst erschwert, zum einen durch einen mangelhaften Sonneneinfall auf die zu begrünende Fläche und zum anderen gerade bei Stützwänden, die vor einer Böschung über den eingefüllten Boden mit dieser praktisch "verbunden" sind, durch eine äußerst mangelhafte Wasserversorgung aufgrund der engen freien Zwischenräume, die das Eindringen von Feuchtigkeit gewährleisten sollen.

Weiterhin sind aus der (US-A-4 081 969 und der US-A-1 627 599) Wandkonstruktionen bekannt, die aus separaten Längs-und Querholmen bestehen.

Bei der in der US-A-4 081 969 beschriebenen Konstruktion liegen zwischen übereinander angeordneten Querstegen lediglich auf ihrer einen Seite (frontseitig) separate längsverlaufende Holme, während die Querstege auf ihrer anderen Seite (hangseitig) aufeinander lagern. Diese Konstruktion eignet sich mangels Eigenstatik gegen Hangschubkräfte grundsätzlich nur als Felsverbauung eines statisch festen Hanges. Bei der in der US-A-1 627 599 beschriebenen Konstruktion handelt es sich um eine Wandkonstruktion aus wechselweise übereinander gesetzten quaderförmigen Längsholmen und Z-förmigen Querstegen. Diese Konstruktion eignet sich mangels Aussteifung nur für Mauern geringer Höhe. Abgesehen von ihrer relativen Instabilität können auch diese Konstruktionen keine gleichbleibende Verfüllung und keine ausreichende Verfestigung der Verfüllung gewährleisten. Als weiterer Nachteil weisen diese aus separaten Holmen zusammengesetzten Mauerkonstruktionen ein hohes Verhältnis von Beton zu Verfüllmaterial auf. Dies ist abgesehen von den Materialkosten bei der Herstellung und den Kosten einer komplizierteren Montage auf der Baustelle, auch aus landschaftsgestalterischen Gründen im Hinblick auf eine optimale Begrünung der Mauerkonstruktion unerwünscht.

Der Erfindung liegt die Aufgabe zugrunde, ein Bauelement der gattungsgemäßen Art unter Vermeidung der genannten Nachteile zu schaffen, welches insbesondere eine derart hohe Eigenstabilität aufweist, daß gegenüber dem Stand der Technik ein günstigeres Verhältnis von Freifläche zu durch die Längsholme abgedeckter Seitenfläche erzielbar ist, und dessen konstruktive Ausgestaltung darüber hinaus eine über die Gesamthöhe der Mauerkonstruktion gleichbleibende Verdichtung und bessere Verfestigung der Verfüllung gewährleistet, so daß die obengenannten Nachteile vermieden, also insbesondere ein besseres Absorptionsverhältnis erzielbar ist, so daß mit geringen Kosten und bei günstigem Verhältnis von Beton zur Verfüllung ein Verbund errichtet werden kann, der sich durch hohe Stabilität bei günstigen Wachstumsbedingungen für die Begrünung auszeichnet.

Die Aufgabe wird erfindungsgemäß dadurch gelöst, daß jeder Quersteg an den Enden seines Hauptabschnitts jeweils einen zur Längsmittellinie des Hauptabschnitts sich vertikal erstreckenden Fortsatz aufweist, wobei der Fortsatz des einen Endes in entgegengesetzter Richtung zum Fortsatz des anderen Endes verläuft, wobei die jeweiligen Fortsätze mit den jeweiligen Längsholmen einstückig verbunden sind und wobei die obere Begrenzungsfläche des bei horizontaler Lage des Bauelements unteren Längsholms unter einen spitzen Winkel zur Längsmittellinie des Hauptabschnitts des Querstegs geneigt ist. Damit hat ein erfindungsgemäßes Beton-Bauelement einen gleichsam treppenstufen- bzw. sesseiförmigen Aufbau, mit deminsbesondere bei größeren Elementhöheneine verbesserte Einleitung des Hangdrucks in das Fundament und damit eine erhöhte Stabilität erreicht wird, wenn der obere Längsholm hangseitig und der untere Längsholm talseitig angeordnet werden. Damit ergibt sich zugleich die Möglichkeit, bei unverminderter Stabilität mit größeren Elementhöhen und damit einen insgesamt geringeren Betonanteil, bezogen auf die begrünbaren Flächen, zu arbeiten. Das erweist sich zunächst als kostengünstig, außerdem entstehen ausgedehntere und besser belichtete begrünbare Flächen. Die Betonbauelemente werden im Verbund übereinander angeordnet, insbesondere derart, daß der Hauptabschnitt eines jeden Querträgers horizontal verläuft. Dadurch, daß die obere Begrenzungsfläche des unteren Längsholms unter einen spitzen Winkel zur Längsmittellinie des Hauptabschnitts des Querstegs geneigt verläuft, wird eine über die Gesamthöhe gleichbleibende Verdichtung und bessere Verfestigung der Verfüllung erreicht, was eine optimale Begrünung gewährleistet. Es kann so eine vollwüchsige Bepflanzung entstehen, die die Beton-Bauelemente nur noch in geringem Maße in Erscheinung treten läßt und außerdem eine verbesserte Schallabsorption mit sich bringt. Außerdem ergibt sich eine verbesserte Verbindung der Erdverfüllung mit dem Hang, was zu intensiverer Feuchtigkeitszufuhr besserer Verwurzelung und damit erhöhte Verfestigung des angefüllten Erdreiches führt.

Die Breite der erfindungsgemäßen Beton-Bauelemente läßt sich durch entsprechende Ausbildung der Länge der Querstege ohne weiteres variieren. In jedem Fall bilden die Ober- bzw. Unterseite der sich in entgegengesetzter Richtung zur Längsmittellinie des Hauptabschnittes eines Quersteges erstreckenden Fortsätze die Aufstandsflächen, mit denen die Bauelemente übereinander angeordnet werden können. Die Längsholme bewirken dabei die erforderliche innere Stabilität der Beton-Bauelemente und erlauben außerdem verschiedene Weiterbildungen.

Dies läßt sich beispielsweise in der Form verwirklichen, daß die Längsholme im Querschnitt dreieckig ausgebildet sind, wobei es sich jedoch empfiehlt, die Dreieckskanten durch horizontale bzw. vertikale Flächen zu brechen. Soweit Stabilitätsgründe es erlauben, können zusätzlich die Abmessungen der Längsholme von der gegenüberliegenden, d.h. nach außen und unten gewandten Seite her reduziert werden, so daß eine Ausbildung der Längsholme als geneigt angeordnete Leiste resultiert, was zu einer Verringerung des Betongewichtes und damit der Kosten führt.

Die Hauptabschnitte der Querstege haben in der Regel die Form eines Parallelepipeds. Die Fortsätze der Hauptabschnitte (bzw. die Längsholme zumindest im Bereich der Querstege) werden vorzugsweise im Querschnitt annähernd rechteckig ausgebildet, so daß sie Aufstandsflächen für die übereinander angeordneten Beton-Bauelemente bilden. Die Rechteckform ist dabei vorzugsweise nur angenähert, es empfiehlt sich, vom Hauptabschnitt des Quersteges ausgehend, eine gewisse Konvergenz entsprechend dem Entformungswinkel vorzusehen und damit die Fortsätz schwach trapezförmig auszubilden. Im übrigen lassen die erfindungsgemäßen Beton-Bauelemente sich ohne weiteres fertigungsgerecht so gestalten, daß mit einfachen, unproblematischen Formen gearbeitet werden kann.

Bei einer Ausführungsform, die vor allem für die Erreichtung für Hangabstützungen, Böschungsbefestigungen usw. vorgesehen ist, wird der untere, talseitige Längsholm in der beschriebenen Weise mit geneigter oberer Begrenzungsfläche ausgebildet, so daß er neben seiner statischen Funktion die Erdverfüllung hält und eine gleichmäßige Druckverteilung bewirkt. Der obere, hangseitige Längsholm, der hierbei als horizontaler Rahmenbalken mit statischer Funktion wirkt, kann beliebig gestaltet werden. Eine aus solchen Bauelementen aufgebaute Böschungsbefestigung usw. ist folglich hinsichtlich Hang- und Talseite unsymmetrisch aufgebaut.

Werden erfindungsgemäße Beton-Bauelemente für freistehende Bauwerke, beispielsweise Lärmschutzwände vorgesehen, so empfiehlt sich eine weitere Ausgestaltung, bei der eine obere Begrenzungsfläche des oberen Längsholms unter einem stumpfen Winkel zum Hauptabschnitt des Querstegs geneigt verläuft, d.h. einen spitzen Winkel mit dem Hauptabschnitt eines darüber angeordneten gleichartigen Bauelements bildet. Im einzelnen gilt das Gleiche, was vorstehend zu der entsprechenden geneigten Begrenzungsfläche des unteren Längsholms gesagt worden ist. Diese Ausbildung führt zu einem hinsichtlich der Bodenverhältnisse symmetrischen Aufbau einer Lärmschutzwand oder dgl.

An beiden Längsholmen eines solchen Bauelements gilt, daß die Beeinflussung der Bodenverhältnisse im Inneren der Bauelemente wesentlich von der Ausbildung der Längsholme hinsichtlich Höhe und Neigung der das Widerlager für das angefüllte Erdreich bildenden Begrenzungsflächen abhängt. In dieser Hinsicht bestehen beim unteren Längsholm, der selbst bei beträchtlicher Höhe die Fortsätze der Hauptabschnitte der Querstege nicht überragt, keine Probleme. Dagegen kann es sich in manchen Fällen als zweckmäßig erweisen, daß die oberen Längsholme die betreffenden Fortsätze nach oben überragen, wobei es sich empfiehlt, die Längsholme im Bereich der Querstege mit Aussparungen zu versehen, deren Breite mindestens der Breite der Querstege entspricht, und damit ein gewisses Fügungsspiel zuläßt, wenn die Querstege eines darüber angeordneten Bauelements in die als Auflager dienenden Aussparungen eingesetzt werden.

Wie erläutert, hat die Ausbildung der Längsholme eine wichtige Funktion für Haltung und Dichteverteilung der Erdverfüllung. Dazu sieht die Erfindung weiter vor, daß im Profil die Verbindende zwischen der Oberkante einer der geneigt verlaufenden oberen Begrenzungsflächen der Längsholme und der unteren Innenkante des entsprechenden (d.h. oberen bzw. unteren) Längsholms eines darüber angeordneten Beton-Bauelements gegenüber der Vertikalen unter einem Winkel verläuft, der höchstens dem Schüttwinkel des Verfüllmaterials entspricht und diesem vorzugsweise annähernd gleich ist. Je nach dem, ob die Beton-Bauelemente für die Errichtung eines einseitig freistehenden Bauwerks (Böschungsbefestigung, Hangsicherung usw.) oder eines beidseitig freistehenden Bauwerks (Lärmschutzwand oder dgl.) dienen, werden die geneigt verlaufenden oberen Begrenzungsflächen und deren vorstehen beschriebene besondere Ausbildung entweder nur am unteren oder an beiden Längsholmen vorgesehen.

Bei besonderen Anforderungen an die statische Stabilität besteht weiter die Möglichkeit, die Hauptabschnitte der Querstege an ihrer Unterseite mit einer Ausnehmung und an ihrer Oberseite mit einem Vorsprung zu versehen, wobei die Vorsprünge formschlüssig in die Ausnehmungen eines darüber angeordneten Beton-Bauelements einfassen. Selbstverständlich können auch umgekehrt die Vorsprünge an der Unter- und die Ausnehmungen an der Oberseite der Hauptabschnitte der Querstege vorgesehen werden. In jedem Fall weisen die Hauptabschnitte der Querstege gleichsam ineinanderfassende Kröpfungen auf, so daß der Hangdruck nicht nur kraftsondern auch formschlüssig abgestützt wird. Selbstverständlich weist auch das Fundament für ein aus solchen Beton-Bauelementen errichtetes Bauwerk entsprechende Vorsprünge bzw. Ausnehmungen auf, damit die auftretenden Schubkräfte in das Fundament eingeleitet werden können. Es empfiehlt sich, die Ausnehmungen und die Vorsprünge im Profil trapezförmig auszubilden, wodurch das Ineinanderfügen der Beton-Bauelemente sich wesentlich vereinfacht.

Bei besonderen statischen Anforderungen können ferner anstelle oder in Ergänzung der vorstehend beschriebenen Maßnahmen in vertikaler Richtung verlaufende Durchgangslöcher vorgesehen werden, wobei die Durchgangslöcher übereinander angeordneter Beton-Bauelemente miteinander fluchten. Im fertiggestellten Verbund eines Bauwerks können in die fluchtenden Durchgangslöcher Stahlstäbe eingesetzt bzw. einzementiert werden, um höchsten Stabilitätsanforderungen zu entsprechen. Die Durchgangslöcher verlaufen dabei vorzugsweise im Bereich der Fortsätze der Hauptabschnitte der Querstege.

Die durch die Erfindung erreichten Vorteile sind vor allem darin zu sehen, daß die beschriebenen Beton-Bauelemente sich in einfacher Weise zu Bauwerken versetzen lassen, die sich durch wesentlich verbesserte Eigenschaften hinsichtlich der statischen Verhältnisse und der Bedingungen für Erdverfüllung und Begrünung auszeichnen. Es kommt hinzu, daß erfindungsgemäße Beton-Bauelemente sich ohne weiteres so gestalten lassen, daß sie sich in einfacher Weise und vor allem ohne die Gefahr von Ausbrüchen entformen lassen. Dies ist deswegen besonders wichtig, weil bei Bauwerken, für die die erfindungsgemäßen Beton-Bauelemente vorgesehen sind, üblicherweise erhöhte Anforderungen hinsichtlich Korrosionsbeständigkeit gestellt werden und folglich Ausbrüche und Abplatzungen, durch die die Bewehrung freigelegt wird, unbedingt vermieden werden müssen.

Weitere Verbesserungen erscheinen hinsichtlich der Bedingungen für die Begrünung des Verfüllmaterials möglich. Die Begrünung wird nicht nur aus landschaftsgestalterischen Gründen vorgesehen, sie verbessert außerdem auch die Lärmschutzwirkung, dient zur Befestigung der Verfüllung und wirkt sich außerdem unter klimatologischen Gesichtspunkten vorteilhaft aus. Unter diesen Gesichtspunkten strebt man danach, bezogen auf die Betonflächen möglichst ausgedehnte begrünte Flächen zu erhalten und dabei günstige Wachstumsbedingungen für die Begrünung zu schaffen. Lediglich durch Verringerung der Beton-Querschnitte läßt sich dies aus Stabilitätsgründen nur in sehr begrenztem Maße erreichen.

Es soll daher ein Beton-Bauelement der eingangs beschriebenen Gattung so weitergebildet werden, daß ohne Beeinträchtigung der Stabilitätseigenschaften eine großflächige Begrünung unter optimalen Wachstumsbedinungen hinsichtlich Belüftung, Lichteinstrahlung und Befeuchtung erreicht wird.

Dies wird dadurch erreicht, daß mindestens der untere Längsholm im Bereich seiner Innenseite eine nach unten überstehende Verbreiterung aufweist.

Durch diese Verbreiterung wird erreicht, daß die Erdfall-Schräge, die durch die Verbindende zwischen innerer Oberkante eines Längsholms und der freien Längsseite der Verbreiterung des Längsholms des darüber angeordneten Beton-Bauelements bestimmt ist, geringere Steilheit aufweist und folglich eine größere Oberfläche der Verfüllung zur Begrünung zur Verfügung steht. Die Verbreiterung trägt gleichzeitig zur Stabilität des gesamten Beton-Bauelements bei, so daß der Querschnitt der Längsholme, insbesondere im Bereich der Außenseite, verringert werden kann und folglich die Bedingungen für den Zutritt von Licht, Luft und Feuchtigkeit verbessert werden. Bei einer Ausführungsform, die für hangseitig abgestützte Bauwerke, wie Böschungsbefestigungen oder Hangabstützungen vorgesehen sind, genügt es, nur an einem, und zwar in der Regel am talseitigen unteren Längsholm eine solche Verbreiterung vorzusehen. Insbesondere bei freistehenden Bauwerken wie Lärmschutzwänden empfiehlt es sich jedoch, beide Längsholme mit einer erfindungsgemäßen Verbreiterung zu versehen.

Unter den genannten Gesichtspunkten-verringerte Erdfall-Schräge und verbesserter Zutritt von Licht, Luft und Feuchtigkeit-empfiehlt sich besonders eine Ausführungsform, bei der die Verbreiterungen als im wesentlichen parallelflächig begrenzte Leisten ausgeführt sind und nach unten geneigt über die Innenseite der Längsholme vorstehen. Die Leisten, die bei der Herstellung der Beton-Bauelemente in üblicher Weise einstückig an die Längsholme angeformt werden, können an der Innen- und/oder Unterseite der Längsholme angeschlossen werden. Bei einer Ausführungsform mit gegenüber der Längsmittellinie des Hauptabschnittes des Querstegs geneigter oberer Begrenzungsfläche wenigstens eines der Längsholme empfiehlt sich eine Ausgestaltung derart, daß die obere Begrenzungsfläche des Längsholms und die Oberseite der an den Längsholm ange₋ schlossenen Leiste mindestens zueinander parallel verlaufen, vorzugsweise aber in einer gemeinsamen Ebene liegen. Dadurch ergibt sich eine Trichterwirkung von Längsholmen und Leisten, durch die der Verfüllvorgang begünstigt wird.

Das Profil eines erfindungsgemäßen Beton-Bauelementes wird vorzugsweise so ausgelegt, daß die die Erdfall-Schräge-wie erläutertbestimmende Verbindende zwischen der inneren Oberkante einer der geneigt verlaufenden oberen Begrenzungsflächen der Längsholme und der unteren Innenkante der an den entsprechenden Längsholm des darüber angeordneten Bauelements angeschlossenen Verbreiterung gegenüber Horizontalen unter einem Winkel verläuft, der höchstens dem Schüttwinkel des Verfüllmaterials entspricht, in der Regel jedoch kleiner gewählt wird und in einer zu bevorzugenden Ausführungsform ca. 45° beträgt. Aus Stabilitätsgründen und im Hinblick auf die erläuterte Trichterwirkung empfiehlt es sich, daß die Oberseite der Verbreiterung und gegenbenenfalls auch die obere Begrenzungsfläche des Längsholms unter einem gegenüber der Erdfall-Schräge kleineren Winkel, vorzugsweise unter ca. 35°, gegen die Horizontale geneigt ist.

Im Hinblick auf den Verfüllvorgang empfiehlt es sich, daß die freie Längsschmalseite der Verbreiterung nicht eine entsprechend geneigte ebene Fläche ist, sondern im Querschnitt durch einen rechten Winkel mit einem vertikalen Schenkel und einem horizontalen Schenkel begrenzt ist. Dadurch werden zugleich günstige Verhältnisse für den Entformvorgang bei der Herstellung eines erfindungsgemäßen Beton-Bauelements erreicht. Im Bereich der Querstege weisen der Verbreiterungen vorzugsweise Aussparungen auf, deren Breite mindestens der Breite der Querstege entspricht. An den oberen Längsholmen spielt dies keine Rolle, weil die an diese angeschlossenen Verbreiterungen notwendig in den Innenraum zwischen den Querstegen hineinragen. An den Verbreiterungen der unteren Längsholme führen die Aussparungen zu einer in Längsrichtung wirksamen gegenseitigen Arretierung übereinander angeordneter Bauelemente, wobei mit der Breite der Aussparungen ein Fügungsspiel eingestellt werden kann, das eine reibungslose Montage erlaubt. Die Anordnung der erfindungsgemäßen Beton-Bauelemente im Verbund wird dabei überlicherweise so getroffen, daß die Bauelemente einer Lage gegenüber den Bauelementen der darunter liegenden Lage in Längsrichtung versetzt sind, so daß eine gegenseitige Verzahnung über die ganze Fläche des Verbundes besteht.

Anstelle bzw. neben einer solchen Verzahnung in Längsrichtung des Verbundes besteht auch die Möglichkeit, eine gegenseitige Arretierung der Bauelemente in Querrichtung zu erreichen. Dazu sieht die Erfindung vor, daß an der Oberseite der Querstege sich über die Stegbreite erstreckende Ausnehmungen vorgesehen sind, deren Kontur der Kontur der am unteren Längsholm eines darüber angeordneten Bauelements vorgesehenen Verbreiterung entspricht. Beim Versetzen der Bauelemente wird die Anordnung so getroffen, daß die Verbreiterung in die Ausnehmungen der Querstege des jeweils darunter angeordneten Bauelements formschlüssig einfassen. Damit wird eine wirkungsvolle Abstützung gegenüber dem Einfluß von Hangdruck erreicht. Das Eigengewicht der Bauelemente und des Verfüllmaterials halten die Verbreiterungen in den Ausnehmungen zuverlässig fest, so daß eine zusätzliche Sicherung durch in Durchgangsbohrungen eingesetzte Stahlstäbe oder dgl., in der Regel nicht erforderlicht ist. Die Verbreiterungen gehen bei dieser Ausführungsform selbstverständlich mindestens im Bereich der Ausnehmungen, in denen die Arretierung erfolgt, vorzugsweise im Bereich der Querstege und gegebenenfalls über ihre ganze Länge ohne Unterbrechung, Aussparungen oder dgl. durch. Durch entsprechend unterschiedliche Ausgestaltung im Bereich der Querstege der Bauelemente kann eine gleichzeitige gegenseitige Verzahnung der Bauelemente in Längs- und Querrichtung erreicht werden. Werden die Verbreiterungen einerseits, die Ausnehmungen der Querstege andererseits in Tiefenrichtung in unterschiedlichem Abstand von der Außenseite der Bauelemente angebracht, so läßt sich ein unter gegenseitiger Verzahnung der Bauelemente zum Hang geneigter Verbund errichten.

Unter einem aus den erfindungsgemäßen Bauelementen errichteten Verbund wird in üblicher Weise ein Fundament errichtet, das eine einfache vordere Kastenaussparung für den ohne eine erfindungsgemäße Verbreiterung ausgeführten unteren Längsholm des untersten, auf dem Fundament aufliegenden Bauelements aufweist. Die Befestigung durch das Eigengewicht von Bauelementen und Verfüllung reicht in der Regel aus, so daß eine besondere Arretierung des untersten Bauelements auf dem Fundament nicht notwendig ist. Falls erforderlich, können indessen an der Fundamentoberseite Rasterwülste, etwa von halbkreisförmigem Querschnitt vorgesehen werden, denen Ausnehmungen an der Unterseite der Hauptabschnitte der Querstege zugeordnet sind. Damit kann gegebenenfalls eine wirkungsvolle zusätzliche Arretierung der Bauelemente auf dem Fundament gegenüber Querschub erreicht werden.

Mit einer weiteren vorteilhaften Ausgestaltung sieht die Erfindung vor, daß die Außenseiten der Fortsätze der Hauptabschnitte der Querstege und die angrenzenden Stirnseiten der Hauptabschnitte der Querstege jeweils eine ebene Stirnfläche bilden und daß die Stirnflächen und/oder die Außenflächen der Längsholme mindestens auf einem unteren Teil ihrere Höhe nach außen geneigt sind, mit anderen Worten also überhängen. Diese Ausbildung bewirkt eine weitere Verbesserung der Verhältnisse hinsichtlich des Zutritts von Licht, Luft und Feuchtigkeit und führt außerdem zu einer aus gestalterischer Sicht vorteilhaften Auflockerung des Erscheinungsbildes eines aus solchen Bauelementen errichteten Bauwerks. Gleichzeitig wird durch diese Maßnahme der Entformvorgang bei der Herstellung erfindungsgemäßer Beton-Bauelemente erleichtert. Es empfiehlt sich weiter, die obere Kante von Längsholmen bzw. Querstegen mit einer mehr oder minder breiten, zur Innenseite hin geneigten Fläche zu brechen.

Durch Weiterbildungen wird erreicht, daß bei gleicher Eigenstabilität und Festigkeit eines rahmenförmigen Fertigteils oder Bauelements noch eine größere Stabilität einer Gesamtkonstruktion aus rahmenförmigen Fertigteilen erzielt wird, wobei insbesondere eine Gewichtsersparnis angestrebt wird. So ist in bevorzugter Ausgestaltung vorgesehen, daß bei einem derartigen Bauelement an der Unterseite des Hauptabschnittes jedes Querstegs zumindest ein hervorstehende Fuß unterhalb des oberen Längsholms am Quersteg zumindest einen an den Fuß angepaßte Aufsetzfläche ausgebildet ist. Erfindungsgemäß wird also zumindest eine teilweise formschlüssige Verbindung zweier aufeinandergesetzter Fertigteile im Bereich der oberen Längsholme erzielt. Durch diese formschlüssige Anpassung wird eine höhere Stabilität einer Konstruktion aus erfindungsgemäßen Fertigteilen erzielt, insbesondere eine höhere Andruckaufnahmekraft erreicht.

Gemäß einer bevorzugten Ausgestaltung der Erfindung ist vorgesehen, daß der Hauptabschnitt des Querstegs in einem mittleren Bereich bis zum unteren Längsholm in seiner Leibung reduziert ist. Es wurde nämlich überraschenderweise festgestellt, daß auch bei einer weitgehenden Reduzierung des Hauptabschnitts des Querstegs noch eine ausreichende Eigenstabilität des gesamten rahmenförmigen Fertigteils aufgrund der zunächst in der Höhe hin versetzten Anordnung der Längsholme gegeben ist. Dies liegt im wesentlichen daran, daß der mittlere Bereich des Querstegs nur geringe Kräfte, nämlich insbesondere die Druckkräfte der eingefüllten Erdmassen aufzunehemn hat, insbesondere aber keine Vertikalekräfte. Die Eigenstabilität kann dabei noch durch die gegebenenfalls vorzusehenden Verbreiterungen der Längsholme erhöht werden. Die durch diese Ausgestaltung beim Übereinandersetzen in den Bauelementen verbleibenden Öffnungen oder Zwischenräume zwischen übereinandergesetzen Querstegen können entweder offenbleiben, wenn beispielsweise an die Stirnwand einer aus rahmenförmigen Fertigteilen erstellten Wand natürliche Erdformationen anschließen, so daß dann also die in der Rahmenkonstruktion angefüllte Erde mit der Erde der natürlichen Bodenformation in Berührung tritt, beide Bodenbereiche sich berühren und Pflanzenwurzeln von einem zum anderen übertreten können, so daß auch dadurch eine innige Verbindung und Haftung erreicht wird. Soweit die Stirnflächen von Bauelementen und die Querstege offen liegen, können die Zwischenräume entweder freigelassen und auch zur Begrünung genutzt werden, so daß auch an den Stirnflächen eine, wenn aucheingeschränkte Begrünung entsteht. Die Stirnflächen können aber schließlich auch durch separate Einsetzplatten abgedeckt und abgeschlossen sein.

Eine weitere bevorzugte Ausgestaltung des Bauelements zeichnet sich dadurch aus, daß durch eine untere schräge Auflagefläche des Fußes und eine entsprechend schräge obere Auflagefläche am Quersteg im Bereich des Ansatzpunktes des oberen Längsholms ein Widerlager gebildet ist. Dieser Gedanke der Ausgestaltung der Erfindung wird aufgenommen und weitergeführt, indem am Quersteg zur Auflage eines weiteren Elements, insbesondere im Bereich des vorderen oder unteren Längsholms eine Schulter mit an die Ausgestaltung des Querstegs im Bereich des unteren Längsholms angepaßter Auflagefläche vorgesehen ist und die Auflagefläche als schräge Widerlagerfläche in Anpassung an die gegebenenfalls vorhandene schräggeneigte leistenförmige Verbreiterung des Längsholms ausgebildet ist.

Soweit also solche schräge Widerlagerflächen sowohl an der oberen Kante auf den Querstegen als auch an den unteren Abschlußkanten derselben vorgesehen sind, können je nach dem, ob diese Ausgestaltung sich lediglich an einer Seite oder aber an beiden Seiten befindet, wirkende Hangkräfte, von der einen bzw. wenn die Fertigteile zur Bildung einer Stützmauer eingesetzt werden, der anderen Seite vollständig und optimal aufgenommen werden.

Die rahmenförmigen Bauelemente können also wahlweise mit der einen oder der anderen Seite, also entweder mit dem unteren oder dem oberen Längsholm zum Hang hin ausgerichtet werden. Dies ist insbesondere bei einer welligen Bodenformation vorteilhaft, bei der beispielsweise zunächst ein Hang auf der einen Seite abgestützt werden soll.

In diesem Falle kann das rahmenförmige Bauelement beispielsweise bei einer Bodenformation mit einem Sattel eingesetzt werden, indem nämlich zunächst die eine Front, also beispielsweise diejenige im Bereich des oberen Längsholms zu einer abzustützenden Böschung hin ausgerichtet ist, dann im eigentlichen Sattel einer Geländerformation die Wand völlig freisteht und beim Übergang des Sattels zu einem sich anschließenden Hügel bzw. einer anschließenden Böschung die gegenüberliegende Vorderfront, also beispielsweise diejenige im Bereich des unteren Längsholms, zur Abstützung der Böschung zu dieser hin gerichtet ist.

In bevorzugter Weise ist das Bauelement dadurch ausgestaltet, daß die Breite der Schulter auf dem Quersteg veränderlich ausgestaltet ist. Die Schulter kann also bei einem gegebenen Bauelement weiter nach innen reichen, also breiter ausgebildet sein, so daß dann auf ein solchermaßen ausgestaltetes Bauelement ein anderes Bauelement aufgesetzt werden kann, das lediglich eine verkürzte Leibung oder einen verkürzten Mittelteil im Quersteg aufweist, insgesamt also schmäler ist. Hierdurch kann also von einer bestimmten Grundbreite einer Wand ausgehend diese in einer Stufenformation aus übereiandergesetzten erfindungsgemäßen, rahmenförmigen Fertigteilen nach oben hin verjüngt bzw. verschmälert werden, indem auf ein Fertigteil mit einer solchen Ausgestaltung lediglich ein weiteres Fertigteil aufgesetzt wird, das gegenüber den darunterliegenden Fertigteilen nur in der Länge des Hauptabschnitts des Querstegs vermindert ist. Ein solches Element mit einem verkürzten Hauptteil des Querstegs paßt sich ohne weiteres einer nach innen hin verbreiterten Schulter an, bei der also die Oberfläche der Schulter verlängert ist und die Verbindungsfläche zum Hauptabschnitt des Querstegs nach innen hin verschoben ist.

Mit einer weiteren Ausgestaltung, bei der an den Enden der Längsholme Querstege vorgesehen sind, wird erreicht, daß gerade die Enden der Längsholme zusammengehalten werden, die bei bekannten Fertigteilen durch Witterungseinflüsse, insbesondere Frost, sowie den Erddruck leicht auseinandergesprengt und -gebrochen werden können. Dies wird durch die genannten Ausgestaltung vollständig vermieden. Es ist wünschenswert bei der Aneinanderreihung erfindungsgemäßer Bauelemente einen optisch einwandfreien bzw. gleichmäßigen Eindruck zu ermöglichen, insbesondere also aufeinander abfolgende Querstege, die bei einer solchen Wand von vorne sichtbar sind, nicht in ihrer Breite variieren zu lassen. Darüber hinaus ist es vorteilhaft, die Bauelemente übereinander versetzt anzuordnen, wodurch der Halt einer aus erfindungsgemäßen Fertigteilen gewählten Konstruktion erhöht wird. Um dies zu ermögliche, ist gemäß einer weiteren Ausgestaltung vorgesehen, daß an beiden Enden der Längsholme zwar Querstege vorgesehen sind, diese Querstege an den Enden aber gegenüber weiteren vorhandenen Querstegen nur etwa die halbe Dicke aufweisen. Bekannermaßen unterliegt auch Beton aus dem das Bauelement im allgemeinen hergestellt ist, gewissen Abmessungsver- änderungen aufgrund von Temperaturunterschieden. Um diese bei einer Wand aus Fertigteilen ausgleichen zu können ist weiterhin vorgesehen, daß die Dicke der an den Enden der Längsholme vorhandenen Querstege gegenüber den sonstigen Querstegen so bemessen ist, daß bei Aneinandersetzen zweier äußerer Querstege unter Freilassung eines geringen Luftspaltes für solche erwähnten Temperaturdehnungen die Gesamtabmessungen der beiden äußeren Querstege sowie des Luftspaltes insgesamt die Dicke der sonstigen, insbesondere innere Querstege, nicht überschreiten.

Zusammenfassend wird also durch die erfindungsgemäßen Weiterbildungen der rahmenförmigen Bauelemente die in Kombination mit einzelnen oder mehreren der früher seitens des Anmelders angegebenen Ausgestaltungen vorgenommen werden können, ein Fertigteil mit optimalen Eigenschaften geschaffen, insbesondere in Anpassung an die Anforderungen an solche Baueiemente. Insbesondere ist wesentlich, daß das Bauelement bei geringem Eigengewicht nicht nur eine hohe Eigenstabilität aufweist, sondern vielmehr auch einen Verbund mit hoher Gesamtstabilität und innerem Halt ergibt. Bei einer Wand aus derartigen Fertigteilen kann sowohl von der Vorder-, als auch von der Rückseite der Hangdruck optimal aufgenommen werden. Schließlich ist das Verhältnis von freier Frontflächenhöhe zur Höhe der Längsholme mit etwa 2:1 oder besser optimal und auf jeden Fall günstiger als bei den bekannten Fertigteilen. Darüber hinaus ist die Erdfallschräge abgeflacht, wodurch sich eine Vergrößerung und Verlängerung derselben ergibt. Es resultiert also ein größerer Pflanzenbereich.

Die Wachstumsbedingungen für Pflanzen, insbesondere für anspruchsvolle Kulturpflanzen können auchnoch dadurch verbessert werden, daß künstliche Bewässerungsmöglichkeiten beim Aufbau von Lärmschutzwänden oder dgl. vorgesehen werden. Um die Möglichkeit zu solcher künstlicher Bewässerung freizuhalten, ist gemäß einer weiteren vorteilhaften Ausgestaltung der Erfindung vorgesehen, daß in den Querstegen Durchbrüche zur Durchführung von Bewässerungs- und/oder Drainagerohren vorgesehen sind, wobei diese Ausgestaltung insbesondere weitergebildet sein kann dadurch, daß an den Enden der Längsholme Querstege vorgesehen sind, oder, daß direkt unterhalb des Längsholms ein Durchbruch zur Bewässerung oberhalb einer gegebenenfalls entstehenden Erdfallschräge vorgesehen ist.

Durch die Durchbrüche oder Aussparungen in den Querstegen können dann Wasser-Sprenkler-Rohre hindurchgeführt werden, die derart über die Erdfallschräge in einer Lärmschutzwand hinweggeführt werden und daher die Pflanzen von oben besprühen können. Diese Ausgestaltung ist insbesondere in Park- oder Stadtgebieten nutzbar, wodurch eine hohe Freiheit in gartenarchitektonischer Hinsicht für die Bepflanzung der aus erfindungsgemäßen Fertigteilen erstellten Lärmschutzwänden gegeben ist. Darüber hinaus kann zur Verbesserung des Feuchtigkeitsverhaltens vorgesehen sein, daß zwischen den Fundamenten Folien eingelegt und diese mit Kies verfüllt sind, wodurch eine bessere Zurückhaltung von Wasser und Feuchtigkeit erreicht wird.

Weitere Vorteile und Merkmale der Erfindung ergeben sich aus den Ansprüchen und aus der nachfolgenden Beschreibung in der Ausführungsbeispiele anhand der Zeichnung näher erläutert sind.

Es zeigen:
Figur 1 in schematischer Darstellung eine Stirnansicht eines Beton-Bauelements;
Figur 2 ein Beton-Bauelement gemäß Figur 1 in Seitenansicht, Draufsicht und Querschnitt;
Figur 3 eine der Figur 2 entsprechende Darstellung einer anderen Ausführungsform eines Beton-Bauelements;
Figur 4 eine aus Beton-Bauelementen gemäß Figur 2 errichtete Hangabstützung, teilweise geschnitten;
Figur 5 eine aus Beton-Bauelementen gemäß Figur 3 errichtete Lärmschutzwand, teilweise geschnitten;
Figur 6 eine andere Ausführungsform des Gegenstandes der Figur 5;
Figur 7 ein aus Beton-Bauelementen errichtetes Bauwerk in Vorderansicht;
Figur 8 einen Querschnitt durch eine aus vorgefertigten Bauelementen errichtete Lärmschutzwand;
Figur 9 eine weitere, äußerst bevorzugte Grundausführungsform des erfindungsgemäßen rahmenförmigen Fertigteils in perspektivischer Darstellung;
Figur 10 eine Aufsicht auf das in Figur 9 dargestellt Fertigteil in Richtung des Pfeiles II;
Figur 11 einen Schritt durch drei aufeinandergesetzte erfindungsgemäße rahmenförmige Fertigteile jeweils entlang der Linie 111-111 der Figur 10, wobei das oberste Element ein Reduzierelement ist;
Figur 12 seitenvertauscht zu Figur 11 eine ähnliche Sicht, wobei das mittlere Element ein Reduzierelement andere Ausgestaltung und das darübersitzende Element ein Element geringerer Weiter gegenüber den beiden unteren Elementen darstellt.

Die in den Figuren dargestellten Beton-Bauelemente bestehen im wesentlichen aus je zwei zueinander parallelen Längsholmen 1, 2 und dazu senkrechten Querstegen 3, die miteinander einstückig hergestellt sind und einen stabilen Rahmen bilden. In den dargestellten Ausführungsbeispielen sind an den Enden der Längsholme 1, 2 sowie mittig je ein Quersteg 3 vorgesehen.

Die in Figur 1 dargestellte Seitenansicht zeigt den erfindungsgemäßen Aufbau der Beton-Bauelemente. Jeder Quersteg 3 weist an den Enden seines Hauptabschnitts 4 jeweils einen zur Längsmittellinie des Hauptabschnitts sich vertikal erstreckenden Fortsatz 5 bzw. 6 auf, wobei der Fortsatz 5 des einen Endes nach oben und der Fortsatz 5 des anderen Endes nach unten verläuft. Die Figur 1 zeigt, wie diese Beton-Bauelemente übereinander angeordnet werden können, wobei der Hauptabschnitt 4 eines jeden Querstegs 3 horizontal verläuft und die Oberseiten von Hauptabschnitt 4 bzw. oberem Fortsatz 5 die Aufstandsflächen für ein darüber angeordnetes Beton-Bauelement bilden. Zur Erzielung eines ebenen Abschlusses sind auf das dargestellte obere Beton-Bauelement an der Vorderseite eine Mauerkrone 7 aufgesetzt. Außerdem sind an den Stirnseiten die verbleibenden Zwischenräume durch Einsatzstücke 8, 9 ausgefüllt. Ferner ist dargestellt, wie im Bereich der Fortsätz 5, 6 des Hauptabschnitts 4 der Querstege vertikal verlaufende Durchgangslöcher 10 vorgesehen sind, die miteinander fluchten, so daß entsprechend durchgehende Stahlstäbe einzementiert werden können.

Die Figur 2 zeigt im einzelnen ein Beton-Bauelement, das für die Errichtung von Böschungsbefestigungen, Hangabstützungen usw., allgemein von einseitig freistehenden Bauwerken vorgesehen ist, und zwar a) in Vorderansicht, b) in Draufsicht und c) im Querschnitt C-C. Man erkennt, wie der untere, im Einbauzustand also ta!seitige Längsholm 2 eine obere Begrenzungsfläche 11 aufweist, die unter einem spitzen Winkel a zur Längsmittellinie des Hauptabschnitts 4 des Querstegs 3 geneigt verläuft und damit dem Profilinneren des Beton-Bauelements zugewandt ist. Damit erhält der untere Längsholm 2 eine im Querschnitt dreieckige Gestalt, wobei die Dreieckskanten durch senkrecht bzw. horizontal verlaufende Flächen gebrochen sind. Der untere Fortsatz 6 des Hauptabschnitts 4 des Querstegs 3 bzw. der untere Längsholm 2 im unmittelbaren Bereich des Querstegs 3 sind im wesentlichen rechteckig mit senkrechter bzw. horizontaler Vorder- und Unterseite ausgebildet, während die Innenseite vom Hauptabschnitt 4 des Querstegs 3 ausgehend leicht konvergiert, um einen Entformungswinkel zu bilden, so daß in Strenge eine leichte Trapezform resultiert. Die oberen Fortsätze 5 sowie der obere Längsholm 1 auf seiner ganzen Länge sind entsprechend leicht trapezförmig ausgebildet, wobei bei diesem Ausführungsbeispiel der obere, im Einbau also hangseitige Längsholm auf seiner ganzen Länge im Profil den oberen Fortsätzen 5 entspricht.

Die Figur 3 zeigt eine andere Ausführungsform eines Beton-Bauelements, die für zweiseitig freiliegende Bauwerke wie beispielsweise Lärmschutzwände vorgesehen ist und zwar a) in Vorderansicht, b) in Draufsicht und c) im Schnitt C-C. Der grundsätzliche Aufbau sowie die Ausbildung der unteren Fortsätze 6 der Hauptabschnitte 4 der Querstege 3 und des unteren Längsholms 2 entsprechen demjenigen gemäß Figur 2. Dagegen bestehen Unterschiede hinsichtlich der Ausbildung des oberen Längsholms 1. Wie insbesondere Figur 3c) erkennen läßt, weist auch der obere Längsholm 1 eine obere Begrenzungsfläche 11 auf, die symmetrisch zu derjenigen des unteren Längsholms 2 und damit unter einem stumpfen Winkel β zum Hauptabschnitt 4 des Querstegs 3, d.h. gegenüber des Quersteg-Hauptabschnitts eines (nicht dargestellten) darüber angeordneten Beton-Bauelements unter einem spitzen Winkel, geneigt verläuft. Der obere Längsholm 1 überragt die oberen Fortsätze 5 der Quersteg-Hauptabschnitte 4 nach oben und weist im Bereich der Querstege 3 Aussparungen 12 auf, die Aufstandsflächen für ein (nicht dargestelltes) darüber angeordnetes weiteres Beton-Bauelement bilden. Dazu ist die Breite der Aussparungen 12 um ein Fügungsspiel größer bemessen als die Breite der Querstege 3.

Die Figur 4 zeigt eine aus den in Figur 2 dargestellte Beton-Bauelementen errichtete Befestigung für eine Böschung 13. Am Fuß der Böschung ist zunächst ein Fundament 14 errichtet, das zur Anpassung an die Unterseite des untersten Beton-Bauelements eine einem oberen Längsholm entsprechende längsverlaufende Rippe 15 aufweist. Auf diesem Fundament sind übereinander die Beton-Bauelemente bis zur vorgesehenen Höhe angeordnet, wobei jeweils vor Aufsetzen einer weiteren Lage von Beton-Bauelementen eine Erdverfüllung 16 eingebracht wird, die anschließend mit Pflanzen 17 begrünt wird. Die Figur 4 zeigt, wie im Profil die Verbindende 18 zwischen der Oberkante einer der geneigt verlaufenden oberen Begrenzungsflächen 11 der unteren Längsholme 2 und der unteren Innenkante des unteren Längsholms 2 des jeweils darüber liegenden Beton-Bauelements gegenüber der Vertikalen unter einem Winkel y verläuft, der ungefähr dem Schüttwinkel der als Verfüllmaterial eingebrachten Erde entspricht. Durch diese Ausbildung der unteren Längsholme 2 wird die Erdverüllung optimal festgehalten und zugleich eine gleichmäßige Dichteverteilung erreicht.

In der Figur 4 ist nicht dargestellt, daß die einzelnen Beton-Bauelemente selbstverständlich mit unterschiedlicher Breite ausgeführt werden können, so daß ein abgestufter Aufbau der Böschungsbefestigung resultiert. In der Figur 4 ist weiter nicth zu erkennen, daß die Beton-Bauelemente von Lage zu Lage um jeweils eine halbe Elementlänge versetzt angeordnet sind, so daß auch in Längsrichtung ein Verbund entsteht.

Aufgrund der beschriebenen Ausbildung der Beton-Bauelemente lassen diese sich auch in weitgehend beliebigem Maße gegeneinander in Querrichtung versetzt anordnen, so daß eine dem geneigten Böschungsverlauf folgende Profilierung der Boeschungsbefestigung möglich ist. Außerdem ist in Figur 4 durch Strichlinien 19 angedeutet, daß entsprechend den statischen Erfordernissen die Auflagefläche des Fundaments 14 zum Hang hin geneigt verlaufen kann, so daß die Böschungsbefestigung zur besseren Aufnahme des Hangdrucks entsprechend aus der Vertikalen zum Hang hin geneigt ist.

Die Figur 5 zeigt eine aus den in Figur 3 dargestellten Bauelementen errichtete Lärmschutzwand. Man erkennt, wie an den beiden freiliegenden Seiten dieser Lärmschutzwand die vorstehend in Zusammenhang mit der Figur 4 erläuterten Verhältnisse hinsichtlich der Ausbildung der Längsholme 1, 2 und der Bindung der Erdverfüllung 16 herrschen. Für das oberste Beton-Bauelement, in dessen Bereich nur verhältnismäßig geringer Erddruck herrscht, ist eine andere Ausführungsform der Längsholme 1, 2 dargestellt. Diese weisen hier keinen dreieckigen Querschnitt auf, sondern sind zu einer entsprechend geneigt angeordneten Leiste 20 reduziert. Diese Ausbildung führt einerseits zu einer Beton- und damit Gewichtsersparnis und andererseits zu noch besseren Belichtungsverhältnissen für die Begrünung 17.

Die Figur 6 zeigt eine Böschungsbefestigung, die im wesentlichen der in Figur 4 dargestellten Ausführungsform entspricht. Abweichend davon weisen jedoch die Hauptabschnitte 4 der Querstege 3 an ihrer Oberseite einen sich vom Hauptabschnitt 4 ausgehend trapezförmig verjüngenden Vorsprung 21 sowie an ihrer Unterseite eine entsprechend geformte Ausnehmung 22 auf. Man erkennt, wie Vorsprünge 21 und Ausnehmungen 22 im montierten Zustand formschlüssig ineinander fassen und damit seitliche Schubkräfte aufnehmen. Zur Einleitung dieser Schubkräfte in das Fundament 14 ist dieses an seiner Oberseite gleichfalls mit einem entsprechenden Vorsprung 21 versehen, der in die Ausnehmung 22 des untersten Beton-Bauelements einfaßt.

In Figur 7 ist eine Vorderansicht einer aus den beschriebenen Beton-Bauelementen errichteten Böschungsbefestigung dargestellt. Man erkennt, wie reichlich bemessene Zwischenräume vorhanden sind, die im Erscheinungsbild den Betonanteil zurücktreten lassen und eine großzügige Begrünung ermöglichen.

Die in Figur 8 dargestellten Beton-Bauelemente bestehen im wesentlichen aus je zwei zueinander parallelen Längsholmen 1, 2 und dazu senkrechten Querstegen 3, die miteinander einstückig hergestellt sind und einen stabilen Rahmen bilden. Die Figur läßt nicht erkennen, daß im Ausführungsbeispiel an den Enden der Längsholme 1, 2 sowie mittig je ein Quersteg 3 vorgesehen sind.

Jeder Quersteg weist an den Enden seines Hauptabschnitts 4 jeweils einen zur Längsmittellinie des Hauptabschnitts 4 sich vertikal erstreckenden Forsatz 5 bzw. 6 auf, wobei der Fortsatz 5 nach oben und der Fortsatz 6 nach unten verläuft. Die Beton-Bauelemente sind im Verbund übereinander angeordnet, wobei die Oberseiten von Hauptabschnitt 4 bzw. oberem Fortsatz 5 die Aufstandsflächen für das jeweils darüber angeordnete Beton-Bauelement bilden. Im dargestellten Ausführungsbeispiel weisen alle Beton-Bauelemente gleiche Breite auf, selbstverständlich besteht aber die Möglichkeit, die Beton-Bauelemente mit unterschiedlicher. insbesondere mit im Verbund nach oben hin abnehmender Breite auszuführen. Das unterste Beton-Bauelement ruht auf einem Fundament 27.

An die Längsholme 1, 2 sind jeweils im Bereich der Innenseite nach unten überstehende Verbreiterungen in Form von parallelflächig begrenzten Leisten 28 einstückig angeformt, die an Innen- und Unterseite des Längsholms 1, 2 angeschlossen sind und nach unten geneigt über die Innenseiten der Längsholme 1, 2 vorstehen. Lediglich bei dem untersten Bauelement fehlt am unteren Längsholm 2 eine solche Verbreiterung, da dieser Längsholm 2 unmittelbar auf dem Fundament 27 aufliegt.

Die oberen Begrenzungsflächen 29 der Längsholem 1, 2 sind gegenüber der Längsmittellinie des Hauptabschnitts 4 der Querstege 3 zum Innenraum der Beton-Bauelemente hin geneigt und liegen mit der Oberseite der Leisten 28 in einer gemeinsamen Ebene, so daß im Querschnitt gesehen, eine das Einfüllen des (in der Figur nicht dargestellten) Verfüllmaterials begünstigenden Trichterform resultiert.

In Figur 8 ist gestrichelt die Verbindende zwischen der inneren Oberkante der geneigt verlaufenden oberen Begrenzungsflächen 29 der Längsholme 1, 2 und der unteren Innenkante 30 der an den entsprechenden Längsholm 1, 2 des darüber angeordneten Bauelements angeschlossenen Leiste 28 angedeutet.

Diese Verbindende 31 bildet mit der Horizontalen einen Winkel (y) der im Rahmen der Erfindung auch als "Erdfall-Schräge" bezeichnet wird, im dargestellten Ausführungsbeispiel ca. 45° beträgt und damit kleiner ist als der Schüttwinkel des Verfüllmaterials. Die Oberseite der Leiste 28 und die obere Begrenzungsfläche 29 der Längsholme 1, 2 verlaufen unter einem dem-gegenüber kleineren Winkel von ca. 35° gegenüber der Horizontalen. Die freie Längsschmalseite der Leisten 28 ist, wie die Figur erkennen läßt, im Querschnitt durch einen rechten Winkel mit einem vertikalen Schenkel 32 und einem horizontalen Schenkel 33 begrenzt.

Die Außenseiten der Fortsätze 5, 6 der Quersteg-Hauptabschnitte 4 und die angrenzenden Stirnseiten der Hauptabschnitte 4 bilden jeweils eine ebene Stirnfläche 34 (Figur 8), die auf ihrem unteren, sich jedoch über den größten Teil ihrer Höhe erstreckenden Teil nach außen überhängend geneigt ist. Die Außenflächen 35 der Längsholme 1, 2 sind gleichfalls von ihrer Unterkante aus auf dem unteren und überwiegenden Teil ihrer Höhe nach außen geneigt, und zwar unter einem gegenüber den Stirnflächen 34 größeren Winkel gegenüber der Vertikalen, so daß die Stirnflächen 34, der Querstege 3 und die Außenflächen 35 der Längsholme 1, 2 etwa gleich weit über die äußere Begrenzung der Aufstandsflächen 36 vorkragen.

Die in der Figur 8 angedeutete Schraffur von Längsholmen 1, 2 und Leisten 28 ergibt sich daraus, daß im dargestellten Ausführungsbeispiel jeweils übereinander angeordnete Bauelemente gegenseitig in Längsrichtung versetzt sind; in der Figur ist nicht dargestellt, daß die an die unteren Längsholme 2 angeschlossenen Leisten im Bereich der Querstege 3 Aussparungen aufweisen können, deren Breite der Breite der Querstege 3 zuzüglich eines Fügungsspiels entspricht und in welche die Querstege der jeweils darunter angeordneten Bauelemente einfassen. An der Oberseite der Querstege 3 sind Ausnehmungen 37 vorgehsen, die sich kerbenförmig über die Breite der Querstege 3 erstrecken. Die Kontur der Ausnehmungen 37 ist an die Kontur der darin formschlüssig einfassenden Leisten 28 angepaßt, so daß eine gegenseitige Arretierung der Bauelemente gegenüber einem beispielsweise in Richtung des Pfeils 38 wirkenden Hangdruck resultiert. Das Fundament 27 weist eine einfache kastenförmige Aussparung 39 für denabweichend von den oberen Bauelementennicht mit einer Leiste versehenen unteren Längshom 2 des untersten Bauelements auf. Eine Arretierung gegenüber dem Hangdruck 38 zwischen Fundament 27 und unterstem Bauelement wird im Ausführungsbeispiel dadurch erreicht, daß das Fundament 27 an seiner Oberseite Rasterwülste 40 von annähernd halbkreisförmigem Querschnitt aufweist, die formschlüssig in entsprechende Ausnehmungen 41 des Hauptabschnitts 4 des Querstegs 3 des untersten Bauelements einfassen.

In der Figur 9 ist eine perspektivische Gesamtansicht einer bevorzugten Grundform des erfindungsgemäßen rahmenförmigen Fertigteils oder Bauelements dargestellt. Das Bauelement weist zwei zueinander parallel angeordnete Längsholme 1 und 2 auf, die über vier Querstege 3 und 3' miteinander verbunden sind. Hierdurch ergibt sich insgesamt ein dreifach unterteilter Rahmen. Es ist insbesondere aus den Figuren 9 und 10 erkennbar, daß die Querstege 3', die an den Enden der Längsholme jeweils den Rahmen schließen, nur etwa jeweils die halbe Dicke der Querstege 3 aufweisen. Die Querstege 3, 3' bestehen aus einem Hauptabschnitt 4 und jeweils einem an dessen einen Ende, nämlich im Bereich des Längsholms 1 sich nach oben erstreckenden Fortsatz 5 und im Bereich des Ansatzpunktes des Längsholms 2 sich nach unten erstreckenden Fortsatz 6, so daß diese drei Bereiche des Querstegs 3 als "Z-förmig" angesehen werden können. Die Fortsätze 5 u. 6 sind einstückig mit den jeweiligen Längsholmen 1 und 2 verbunden. Die Längsholme 1 und 2 weisen einen Kopfkörper auf, der einen allgemein dreieckigen Querschnitt mit einer oberen schrägen Fläche hat, wobei an diesen Hauptabschnitt im Bereich der Innenseite des Hauptabschnittes eine nach unten überstehende Verbreiterung 28 einstückig ausgebildet ist, deren obere Fläche in einer Ebene mit der schrägen Oberseite der Längsholme 1 und 2 liegt, während die untere Fläche hierzu parallel angeordnet ist, so daß die Verbreiterungen 28 als im wesentlichen parallelflächig begrenzte Leisten ausgebildet sind und nach unten geneigt über die Innenseiten der Längsholme 1 und 2 vorstehen.

In erfindüngsgemäßer Ausgestaltung ist die Leibung des Hauptabschnitts 4 der Querstege 3 und 3' weitestmöglichst reduziert, wobei dei endgültige Breite oder Höhe des Hauptabschnitts 4 lediglich noch durch statische Erfordernisse bestimmt ist, die selbstverständlich von den anderen Maßen des Querstegs 3 bestimmt sind, wobei aber darauf hinzuweisen ist, daß der Hauptabschnitt 4, insbesondere in seinem mittleren Bereich keinerlei besonderen Belastungen, insbesondere nicht von Gewichten aufgesetzter weiterer Fertigteile ausgesetzt ist. Durch die Reduzierung des Hauptabschnitts 4 der Querstege 3 und 3', insbesondere im mittleren Bereich, ist es möglich, wie erfindungsgemäß vorgesehen, in den Auflagenbereichen für die Fertigteile besondere Aufsatz- bzw. Auflegeteile auszubilden.

So ist am Hauptabschnitt 4 des Querstegs 3 bzw. 3' unterhalb des Abschnitts 5 des Querstegs ein Fuß 51 ausgebildet, der Trapez- oder abgeflachte Dreiecksform im Querschnitt aufweist, wobei seine Seitenflächen mit den Seitenflächen des Querstegs fluchten und zumindest eine der abgeschrägten Flächen mit der Oberseite des Abschnitts 5 aneinander angepaßt ausgebildet ist.

Diagonal gegenüber, also oberhalb des Abschnitts 6 sowie des unteren Längsholms 2 ist der Quersteg 3 bzw. 3' mit einem höckerförmigen Ansatz oder einer Schulter 52 versehen. Diese Schulter 52 weist im wesentlichen eine ebene Oberfläche 53 und eine schräge Verbindungsfläche 54 zum mittleren Abschnitt oder Hauptabschnitt 4 des Querstegs 3 bzw. 3' hin auf. Diese Ausgestaltung der Schulter 52 ist im unteren Profil des Abschnitts 6 einschließlich der Verbreiterung 28 des Längsholms 2 im Bereich der Querstege 3, 3' angepaßt (Figur 11).

Das Bauelement weist also in der Seitenansicht insgesamt einen etwa sesselförmigen Anblick auf, wobei der Abschnitt 6 sowie der Fuß 51 die Füße des Sessels darstellen und der Abschnitt 5 als Rückenlehne eines solchermaßen verstandenen Sessels angesehen werden könnte. Die Sitzfläche, das wäre also der mittlere Teil des Hauptabschnitts 4, ist dabei leicht vertieft angeordnet.

Der Vorteil der gerade beschriebenen erfindungsgemäßen Ausgestaltung des Bauelements, insbesondere der Querstege desselben liegt darin, daß derart bei einer statisch stabilen und festen, darüber hinaus äußerst tragfähigen Konstruktion, bei der also mehrere, vorzugsweise bis zu zehn Fertigteile übereinander gesetzt werden können, unter Erzielung einer großen jeweils vorderen und hinteren Freifläche, das Fertigteil dennoch relativ leicht und material sparend ausgestaltet ist.

Hierzu trägt insbesondere auch die bevorzugte Ausbildung bei, nach der die äußeren, also randständigen Querstege 3' nur etwa die halbe Dicke der mittleren Querstege 3 aufweisen. Durch diese Ausgestaltung wird erreicht, daß in einheitlichem Abstand einheitliche Fundamente vorgesehen werden können und darüber hinaus auch optisch zwei aneinandergesetzte Bauelemente im Bereich des Aneinandersetzens nicht mehr Platz für ihre beiden Querstege beanspruchen, als es bei den übrigen, mittleren Querstegen 3 der Fall ist (Figur 10).

In einer konkreten Ausführungsform weist beispielsweise ein derartiges erfindungsgemäßes Bauelement in seiner Grundform die _{;} folgenden Abmessungen auf: Die Gesamtlänge der Längsholme und damit auch des Grundelements beträgt 5,99 m, so daß unter Berücksichtigung einer Trennfuge zwischen einander benachbarten Bauelementen von 1 cm ein Bauelement eine Länge von insgesamt 6 Meter einnimmt. Die mittleren Querstege haben dabei eine Dicke von 25 cm, während die äußeren Querstege 3' nur 12 cm dick sind. Die vordere sichtbare Höhe der Längsholme beträgt 25 cm, _{;} während der Freiraum zwischen den Längsholmen zweier übereinander angeordneter Bauelemente 50 cm beträgt. Ein Bauelement weist also eine Fronthöhe von 75 cm auf, von der 2/3 als Freifläche anzusehen sind. Die Höhe der Querstege im Bereich des Hauptabschnitts beträgt 38 cm, der Abstand von der oberen Kante des verhängten Hauptabschnitts eines Querstegs zum unteren Rand des darüber liegenden Querstegs beträgt 37 cm. Die Höhe des _{;} Absatzes 52 über den oberen Rand des mittleren Hauptabschnitts 4 hinaus beträgt 12 cm. Ein derartiges Bauelement weist eine hohe Festigkeit in sich und eine überaus große Belastbarkeit durch weitere darüber angeordnete Bauelemente auf.

Die Breite eines Fertigteils und damit die Länge des Querstegs 3 bzw. 3' kann grundsätzlich variieren und zwar vorzugsweise zwischen 1,25 cm und 2,50 m. Um ein Ubereinanderanordnen von Bauelementen mit größerer und geringerer Breite, wobei üblicherweise das Bauelement mit geringerer Breite auf dem Bauelement mit größerer Breite aufsitzt, zu gewährleisten, sind Ausgestaltungen vorgesehen, wie sie in den Figuren 11 und 12 dargestellt und unter Bezugnahme auf diese Figuren im folgenden beschrieben sind.

Das oberste Bauelement in der Figur 11 weist ebenfalls einen dem Absatz oder der Schulter 52 entsprechenden Absatz oder eine Schulter 56 auf, die den Flächen 53 und 54 entsprechende Flächen 57 und 58 hat. Allerdings ist die Oberfläche 57 des Absatzes 56 länger als die Oberfläche 53 des Absatzes 52. Derart kann auf dem so ausgebildeten Fertigteil ein Fertigteil aufgesetzt werden, das gegenüber diesen und den weiteren in der Figur 3 dargestellten Bauelementen lediglich einen kürzeren Hauptabschnitt 4 aufweist bei dem also die Längsholme und sämtliche im Seitenbereich der Querstege vorgesehenen strukturellen Ausbildungen gerade um den Betrag näher aneinander angerückt sind, um den die Oberfläche 57 länger als die Oberfläche 53 ist. Derart werden in einer aus den erfindungsgemäßen Bauelementen errichteten Mauer oder Wandbefestigung Stufen ermöglicht, und zwar in der Gestalt von jeweils zurückgesetzten vorderen Längsholmen 2.

Bei der Ausgestaltung nach Figur 12 ist die Ausbildung der freien Schulter oder des Absatzes 52 bei allen Elementen identisch. Dort ist stattdessen wie in Figur 12 bei dem mittleren Bauelement dargestellt ist, vorgesehen, daß der mit diesem verbundene obere Längsholm 1 nicht im wesentlichen mit dem Rand des Querstegs 3 bzw. 3' abschließt, sondern vielmehr von diesem Rand zum Inneren hin horizontal versetzt ist. Die Versetzung ist dabei so groß, daß auf dieses Element (also das mittlere Element in Figur 12) ein weniger breites Element aufgesetzt werden kann, bei dem der mittlere Hauptabschnitt 4 in seinem Bereich gerade um die Versetzung kürzer ist. Derart können Stufen sozusagen an der rückwärtigen Seite, also im Bereich der oberen Längsholme in einer aus den erfindungsgemäßen Bauelementen gebildeten Gitterwand ausgebildet werden.

Weiterhin sind, wie aus Figur 11 ersichtlich, in den Querstegen 3 bzw. 3' Durchbrüche 61 und 62 für Bewässerungs- bzw. Drainageleitungen oder -rohre vorgesehen. Der Durchbruch 61 ist dabei als Aussparung im oberen Rand des Querstegs 3 am Eckpunkt zwischen Oberflächen 53 und Verbindungsfläche 54 ausgebildet. Bei der Herstellung kann daher in der Schalung zur Ausbildung dieser Aussparung einfach ein Wulst vorgesehen sein. Die Durchbrüche 61 und 62 weisen Durchmesser von beispielsweise 5 bis 6 cm auf. Ein Bewässerungs-oder Sprenklerrohr wird durch die Durchbrüche hindurchgeführt, das dann frei über der Erdfall- Schräge hält, und sprengt die auf dieser herausragenden Pflanzen. Die Ausgestaltung mit Bewässerungsmöglichkeit ist insbesondere vorteilhaft bei Wällen aus dem erfindungsgemäßen Element, die in Stadtgebieten, bei Parks oder dgl. vorgesehen sind, da hier oftmals anspruchsvollere Pflanzen eingesetzt werden, die zusätzlich bewässert werden müssen. Bei Vornahme einer künstlichen Bewässerung ist dann eine hohe gartengestalterische Variationsbreite möglich. Zur Verbesserung des Fuchtigkeitsverhaltens von aus den erfindungsgemäßen Elementen hergestellten Wänden oder Stützmauern kann in vorteilhafter Weise vorgesehen werden, daß jeweils zwischen den Feldern der quergestellten Fundamente eine Folie mit einem Kiesbett als Wasserbett-Reservoir zur Feuchtigkeitsrückhaltung vorgesehen ist.

In der vorstehenden Beschreibung, in der Zeichnung sowie in den Ansprüchen offenbarte Merkmale der Erfindung können sowohl einzeln als auch in beliebigen Kombinationen für die Verwirklichung der Erfindung in ihren verschiedenen Ausführungsformen wesentlich sein.

## Patentansprüche

1. Beton-Bauelement für Böschungsbefestigungen, Hangabstützungen, Lärmschutzwände oder dgl. als Raumgitterkonstruktionen, einstückig aus mindestens zwei Querstegen (3) und zwei die Querstege (3) rahmenartig verbindenden Längsholmen (1, 2) bestehend, dadurch gekennzeichnet, daß jeder Quersteg (3) an den Enden seines Hauptabschnitts (4) jeweils einen zur Längsmittellinie des Hauptabschnitts (4) sich vertikal erstreckenden Fortsatz (5, 6) aufweist, wobei der Fortsatz (5) des einen Endes in entgegengesetzter Richtung zum Fortsatz (6) des anderen Endes verläuft, wobei die jeweiligen Fortsätze einstückig mit dem jeweiligen Längsholm (1, 2) verbunden sind und wobei eine obere Begrenzungsfläche (11) des bei horizontaler Lage des Bauelements unteren Längsholms (2 unter einem spitzen Winkel (a) zur Längsmittellinie des Hauptabschnittes (4) des Querstegs (3) geneigt ist.

2. Bauelement nach Anspruch 1, dadurch gekennzeichnet, daß die Fortsätze (5, 6) des Hauptabschnitts (4) der Querstege (3) bzw. die Längsholme (1, 2) zumindest im Bereich der Querstege (3) annähernd rechteckig ausgebildet sind und sich vom Hauptabschnitt (4) der Querstege (3) ausgehend schwach verjüngen.

3. Bauelement nach einem der Ansprüche 1 und 2, dadurch gekennzeichnet, daß eine obere Begrenzungsfläche (11) des oberen Längsholms (1) unter einem stumpfen Winkel (ß) zum Hauptabschnitt (4) des Querstegs (3) geneigt verläuft.

4. Bauelement nach einem der Ansprüche 1 bis 3, dadurch gekennzeichnet, daß der obere Längsholm (1) die Fortsätze (5) der Hauptabschnitte (4) der Querstege (3) nach oben überragt und im Bereich der Querstege (3) mit Aussparungen (12) versehen sind, deren Breite mindestens der Breite der Querstege (3) entspricht.

5. Bauelement nach einem der Ansprüche 1 bis 4, dadurch gekennzeichnet, daß im Profil die Verbindende (18) zwischen der Oberkante einer der geneigt verlaufenden oberen Begrenzungsflächen (11) der Längsholme (1, 2) und der unteren Innenkante des entsprechenden Längsholms (1, 2) eines darüber angeordneten Beton-Bauelements gegenüber der Vertikalen unter einem Winkel (v) verläuft, der höchstens dem Schüttwinkel des Verfüllmaterials (16) entspricht.

6. Bauelement nach einem der Ansprüche 1 bis 5, dadurch gekennzeichnet, daß die Hauptabschnitte (4) der Querstege (3) an ihrere Unterseite zum formschlüssigen Ineinanderformen angepaßte und an ihrere Oberseite jeweils mindestens einen Vorsprung (21) bzw. eine Ausnehmung (22) aufweisen.

7. Bauelement nach Anspruch 6, dadurch gekennzeichnet, daß die Ausnehmungen (22) und die Vorsprünge (21) im Profil im wesentlichen trapezförmig ausgebildet sind.

8. Bauelement nach einem der Ansprüche 1 bis 7, gekennzeichnet durch in vertikaler Richtung verlaufende Durchgangslöcher (10), wobei die Durchgangslöcher (10) übereinander angeordneter Beton-Bauelemente miteinander fluchten.

9. Bauelement nach einem der vorangehenden Ansprüche, dadurch gekennzeichnet, daß mindestens der untere der Längsholme (1, 2) im Bereich seiner Innenseite eine nach unten überstehende Verbreiterung (28) in Form von im wesentlichen parallelflächig begrenzte nach unten geneigt über die Innenseiten der Längsholme (1, 2) vorstehende Leisten (28) aufweist.

. 10. Bauelement nach einem oder mehreren vorangehenden Ansprüche, dadurch gekennzeichnet, daß die obere Begrenzungsfläche (29) des Längsholms (1, 2) und die Oberseite der an den Längsholmen (1, 2) angeschlossenen Leiste (28) in einer Ebene liegen.

11. Bauelement nach einem der Ansprüche 1 bis 10, dadurch gekennzeichnet, daß die Oberseite der Verbreiterung (28) unter einem gegenüber der Erdfall-Schräge (v) kleineren Winkel (8) gegen die Horizontale geneigt ist.

12. Bauelement nach einem der Ansprüche 1 bis 11, dadurch gekennzeichnet, daß die freie Längsschmalseite der Verbreiterung (28) im Querschnitt durch einen rechten Winkel mit einem vertikalen Schenkel (32) und einem horizontalen Schenkel (33) begrenzt ist.

13. Bauelement nach einem der Ansprüche 1 bis 12, dadurch gekennzeichnet, daß an der Oberseite der Querstege (3) sich über die Stegbreite erstreckende Ausnehmungen (37) vorgesehen sind, deren Kontur der Kontur der am unteren Längsholm (2) eines darüber angeordneten Bauelements vorgesehenen Verbreiterung (28) entspricht.

14. Bauelement nach einem der Ansprüche 1 bis 13, dadurch gekennzeichnet, daß die Außenseiten der Fortsätze (5, 6) der Hauptabschnitte (4) der Querstege (3) angrenzenden Stirnseiten der Hauptabschnitte (4) der Querstege (3) jeweils eine ebene Stirnfläche (34) bilden, und daß die Stirnflächen (34) und/oder die Außenflächen (35) der Längsholme (1, 2) von ihrer Unterkante aus mindestens auf einem unteren Teil ihrer Höhe nach außen geneigt sind.

15. Bauelement nach einem der vorangehenden Ansprüche, dadurch gekennzeichnet, daß an der Unterseite des Hauptabschnitts (4) jedes Querstegs (3, 3') zumindest ein hervorstehender Fuß (51) unterhalb des oberen Längsholms (1) ausgebildet ist, und daß im Bereich des oberen Längsholms (1) am Quersteg (3, 3') zumindest eine an den Fuß (51) angepaßte Aufsetzfläche ausgebildet ist.

16. Bauelement nach einem der vorangehenden Ansprüche, dadurch gekennzeichnet, daß durch eine untere schräge Auflagefläche (67) des Fußes (51) und eine entsprechend schräge obere Auflagefläche (64) am Quersteg (3, 3') im Bereich des Ansatzpunktes des oberen Längsholms (1) ein Widerlager gebildet ist.

17. Bauelement nach einem der vorangehenden Ansprüche, dadurch gekennzeichnet, daß der Fuß (51) dadurch ausgebildet ist, daß der Hauptabschnitt des Querstegs (3, 3') in einem mittleren Bereich bis zum unteren Längsholm (2) hin in seiner Leibung reduziert ist.

18. Bauelement nach einem der vorangehenden Ansprüche, dadurch gekennzeichnet, daß am Quersteg (3, 3') zur Auflage eines weiteren Elements, insbesondere im Bereich des vorderen oder unteren Längsholms (2) eine Schulter (52) mit an die Ausgestaltung des Querstegs (3, 3') im Bereich des unteren Längsholms (2) angepaßter Auflageflächen (53, 54) mit einer schrägen Widerlagerfläche (54) in Anpassung an die schräg geneigte leistenförmige Verbreiterung (28) des Längsholms (2) vorgesehen ist.

19. Bauelement nach Anspruch 18, dadurch gekennzeichnet, daß die Breite der Schulter (52) veränderlich ist.

20. Bauelement nach einem der vorangehenden Ansprüche, dadurch gekennzeichnet, daß an den Enden der Längsholme (1, 2) Querstege (3') vorgesehen sind.

21. Bauelement nach Anspruch 20, dadurch gekennzeichnet, daß für den Fall, daß an beiden Enden der Längsholme (1, 2) Querstege (3') vorgesehen sind, diese Querstege (3') gegenüber weiteren vorhandenen Querstegen (3) nur etwa die halbe Dicke aufweisen, wobei die Dicke der Querstege (3') gegenüber den Querstegen (3) so bemessen ist, daß bei Aneinandersetzen zweier Querstege (3') unter Freilassung eines Luftspaltes für Temperaturdehnungen die Gesamtabmessungen der beiden Querstege (3') sowie des Luftspaltes insgesamt die Dicke der Querstege (3) nicht überschreiten.

22. Bauelement nach einem der vorangehenden Ansprüche, dadurch gekennzeichnet, daß in den Querstegen Durchbrüche (61, 62) zur Durchführung von Bewässerungs- und/oder Drainagerohren vorgesehen sind.

23. Bauelement nach Anspruch 22, dadurch gekennzeichnet, daß zumindest im Eckpunkt zwischen einer Oberfläche (53) und einer Verbindungsfläche (54) der Schulter (52) ein Durchbruch (61) in Form einer Aussparung vorgesehen ist.

24. Bauelement nach Anspruch 22 oder 23, dadurch gekennzeichnet, daß direkt unterhalb des Längsholms (1) ein Durchbruch (62) zur Bewässerung oberhalb einer gegebenenfalls entstehenden Erdfall-Schräge (13) vorgesehen ist.

## Revendications

1. Elément modulaire en béton pour des constructions de stabilisation de talus, de soutien de pentes, pour des murs antibruits ou l'analogue se présentant sous forme de constructions tridimensionnelles en treillis, cet élément d'une seule pièce étant constitué par au moins deux poutres transversales (23) et deux poutres longitudinales (1, 2) reliant les poutres transversales (3) à la manière d'un cadre, caractérisé en ce que chaque poutre transversale (3) comporte à chaque extrémité de sa portion principale (4) un prolongement (5, 6) s'étendant verticalement par rapport à la ligne longitudinale médiane de la portion principale (4), le prolongement (5) de l'une des extrémités s'étendant en sens inverse du prolongement (6) de l'autre extrémité, les prolongements respectifs étant d'un seul bloc avec la poutre longitudinale associée (1, 2), et une surface de délimitation supérieure (11) de la poutre longitudinale (2), inférieure en position horizontale de l'élément de construction, étant inclinée en faisant un angle aigu (a) avec la ligne longitudinale médiane de la portion principale (4) de la poutre transversale (3).

2. Elément modulaire selon la revendication 1, caractérisé en ce que les prolongements (5, 6) de la portion principale (4) des poutres transversales (3), et les poutres longitudinales (1, 2) sont sensiblement rectangulaires au moins dans la zone des poutres transversales (3) et se rétrécissent légèrement en partant de la portion principale (4) des poutres transversales (3).

3. Elément modulaire selon l'une des revendications 1 et 2, caractérisé en ce qu'une surface de délimitation supérieure (11) de la poutre longitudinale supérieure (1) est inclinée en faisant un angle obtu (f3) avec la portion principale (4) de la poutre transversale (3).

4. Elément modulaire selon l'une des revendications 1 à 3, caractérisé en ce que la poutre longitudinale supérieure (1) dépasse vers le haut au dessus des prolongements (5) des portions principales (4) des poutres transversales (3) et est muni dans la zone des poutres transversales (3) d'évidements (12) dont la largeur correspond au moins à la largeur des poutres transversales (3).

5. Elément modulaire selon l'une des revendications 1 à 4, caractérisé en ce que de profil, la droite (18) reliant l'arête supérieure d'une des surfaces de délimitation supérieures (11) inclinées des poutres longitudinales (1, 2) et l'arête intérieure inférieure de la poutre longitudinal correspondante (1, 2) d'un élément modulaire en béton disposé au dessus fait, avec la verticale, un angle (y), qui correspond au plus à l'angle de déversement du matériau de remblai (16).

6. Elément modulaire selon l'une des revendications 1 à 5, caractérisé en ce que les portions principales (4) des poutres transversales (3) comportene sur leur côté inférieur et sur leur côté supérieure respectivement au moins une saillie (21) et un évidement (22) de formes complémentaires adaptés pour pénétrer l'un dans l'autre.

7. Elément modulaire selon la revendication 6, caractérisé en ce que les évidements (22) et les saillies (21) ont de profil une forme sensiblement trapézoïdale.

8. Elément modulaire selon l'une quelconque des revendications 1 à 7, caractérisé par des trous traversants (10) s'étendant verticalement, les trous traversants (10) d'éléments modulaires en béton placés l'un au dessus de l'autre venant en alignement les uns avec les autres.

9. Elément modulaire selon l'une des revendications précédentes, caractérisé en ce qu'au moins la plus basse des poutres longitudinales (1, 2) comporte dans la zone de son côte intérieur un élargissement saillant vers le bas (28) sous la forme d'un bandeau (28) délimité par des surfaces sensiblement parallèles, incliné vers le bas et dépassant au dessus des côtés intérieures des poutres longitudinales (1,2).

10. Elément modulaire selon l'une quelconque des revendications précédentes, caractérisé en ce que la surface de délimitation supérieure (29) de la poutre longitudinale (1, 2) et le côté supérieur du bandeau (28) raccordé aux poutres longitudinales (1, 2) sont dans un même plan.

11. Elément modulaire selon l'une quelconque des revendications 1 à 10, caractérisé en ce que le côté supérieur de l'élargissement (28) est incliné en faisant avec l'horizontale un angle (8) plus petit que l'angle de talus (y).

12. Elément modulaire selon l'une des revendications 1 à 11, caractérisé en ce que le côté étroit longitudinal libre de l'élargissement (28) est délimité, en section transversale, par un angle droit ayant un côté vertical (32) et un coté horizontal (33).

13. Elément modulaire selon l'une des revendications 1 à 12, caractérisé en ce que sur le côté supérieur des poùtres transversales (3) sont prévus des évidements (37) s'étendant sur leur largeur et dont le contour correspond au contour de l'élargissement (28) prévu sur la poutre longitudinale inférieure (2) d'un élément modulaire placé au dessus.

14. Elément modulaire selon l'une des revendications 1 à 13, caractérisé en ce que les côtés extérieurs des prolongements (5, 6) des portions principales (4) des poutres transversales (3) adjacents aux côtés frontaux des portions principales (4) des poutres transversales (3) constituent chacun une surface frontale plane (34) et que les surfaces frontales (34) et/ou les surfaces extérieures (35) des poutres longitudinales (1, 2) sont inclinées vers l'extérieur à partir de leur arête inférieure au moins sur une partie inférieure de leur hauteur.

15. Elément modulaire selon l'une des revendications précédentes, caractérisé en ce que sur le côté inférieur de la portion principale (4) de chaque poutre transversale (3, 3') est formé au moins un pied saillant (51) en dessous de la poutre longitudinale supérieure (1), et que dans la zone de la poutre longitudinale supérieure (1) est formée sur la poutre transversale (3, 3') au moins une surface d'appui adaptée au pied (51).

16. Elément modulaire selon l'une des revendications précédentes, caractérisé en ce qu'une surface d'appui (67) inférieure oblique du pied (51) et une surface d'appui (64) supérieure oblique correspondante sur la poutre transversale (3, 3') constituent une butée dans la zone du point de jonction de la poutre longitudinale supérieure (1).

17. Elément modulaire selon l'une des revendications précédentes, caractérisé en ce que le pied (51) est formé par une réduction de l'intrados de la portion principale de la poutre transversale (3, 3') dans une zone médiane jusqu'à la poutre longitudinale inférieure (2).

18. Elément modulaire selon l'une des revendications précédentes, caractérisé en ce qu'on prévoit sur la poutre transversale (3, 3') pour l'appui d'un autre élément, notamment dans la zone de la poutre longitudinale antérieure ou inférieure (2), un épaulement (52) ayant des surfaces d'appui (53, 54) adaptées à la configuration de la poutre transversale (3, 3') dans la zone de la poutre longitudinale inférieure (2), avec une surface de butée oblique (54) adaptée à l'élargissement (28) en forme de bandeau de la poutre longitudinale (2) incliné en oblique.

19. Elément modulaire selon la revendication 18, caractérisé en ce que la largeur de l'épaulement (52) est variable.

20. Elément modulaire selon l'une des revendications précédentes, caractérisé en ce qu'on prévoit des poutres transversales (3) aux extrémités des poutres longitudinales (1, 2).

21. Elément modulaire selon la revendication 20, caractérisé en ce que dans le cas où des poutres transversales (3') sont prévues aux deux extrémités des poutres longitudinales (1, 2), ces poutres transversales (3') ont une épaisseur seulement égale à la moitié de celles des autres poutres transversales (3), l'épaisseur des poutres transversales (3') par rapport aux poutres transversales (3) étant dimensionnée de telle sorte que, lorsqu'on applique l'une contre l'autre deux poutres transversales (3') en laissant un jeu pour la dilatation thermique, les dimensions totales des deux poutres transversales (3') et du jeu ne dépassent pas en tout l'épaisseur des poutres transversales (3).

22. Elément modulaire selon l'une des revendications précédentes, caractérisé en ce qu'on prévoit dans les poutres transversales des perforations (61, 62) pour faire passer des tubes d'irrigation et/ou de drainage.

23. Elément modulaire selon la revendication 22, caractérisé en ce qu'on prévoit au moins dans l'angle entre une surface supérieure (53) et une surface de liaison (54) de l'épaulement (52) une perforation (61) sous la forme d'un évidement.

24. Elément modulaire selon la revendication 22 ou la revendication 23, caractérisé en ce qu'on prévoit directement en dessous de la poutre longitudinale (1) une perforation (62) pour l'irrigation au dessus d'une pente de talus (13) se formant éventuellement.

## Claims

1. Concrete component for stabilizing slopes, shoring banks, anti-noise walls, etc. in the form of space lattice structures, constructed in one piece from at least two transverse webs (3) and two longitudinal spars (1, 2) interconnecting the transverse webs (3) in frame-like manner, characterized in that at the ends of its main section (4), each transverse web (3) has an extension (5, 6) extending vertically to the median longitudinal plane of the main section (4), the extension (5) of one end running the opposite direction to extension (6) of the other end, the particular extensions being in each case connected in one piece to the particular longitudinal spar (1, 2), the upper contact surface (11) of the lower longitudinal spar (2), when the component is in the horizontal position, slopes under an acute angle (a) to the median longitudinal plane of the main section (4) of the transverse web (3).

2. Component according to claim 1, characterized in that the extensions (5, 6) of the main section (4) of the transverse web (3) or longitudinal spars (1, 2) are constructed in an approximately rectangular manner, at least in the vicinity of transverse webs (3) and taper slightly outwards from main section (4) of transverse webs (3).

3. Component according to one of the claims 1 and 2, characterized in that an upper contact area (11) of the upper longitudinal spar (1) slopes at an obtuse angle (/3) to the main section (4) of transverse web (3).

4. Component according to one of the claims 1 to 3, characterized in that the upper longitudinal spar (1) upwardly projects above extensions (5) of main sections (4) of transverse webs (3) and in the vicinity of the latter are provided with recesses (12), whose width at least corresponds to the width of transverse webs (3).

5. Component according to one of the claims 1 to 4, characterized in that in profile, the connection (18) between the upper edge of one of the sloping upper contact areas (11) of the longitudinal spars (1, 2) and the lower inner edge of the corresponding longitudinal spar (1, 2) of a concrete component arranged above it, is at an angle (v) to the vertical, said angle at the most corresponding to the angle of repose of the filling material (16).

6. Component according to one of the claims 1 to 5, characterized in that the top and bottom of the main sections (4) of the transverse webs (3) is provided in each case with at least one projection (21) and/or one recess (22) for positive interengagement purposes.

7. Component according to claim 6, characterized in that the recesses (22) and projections (21) are substantially trapezoidal in profile.

8. Component according to one of the claims 1 to 7, characterized by vertically directed through holes (10) the through holes (10) of superimposed concrete components being aligned with one another.

9. Component according to one of the preceding claims, characterized in that at least the lower longitudinal spar (1, 2) has in the vicinity of its inside, a downwardly projecting widened portion (28) in the form of downwardly sloping strips (28), bounded in parallel-surface manner and projecting over the insides of longitudinal spars (1, 2).

10. Component according to one or more of the preceding claims, characterized in that the upper contact area (29) of longitudinal spars (1, 2) and the top of the strip (28) connected to the longitudinal spars (1, 2) are located in one plane.

11. Component according to one of the claims 1 to 10, characterized in that the top of the widened portion (28) slopes, with respect to the horizontal, by a smaller angle (8) with respect to the depression slope (v).

12. Component according to one of the claims 1 to 11, characterized in that the free longitudinal narrow side of widened portion (28) is bounded, in cross-section, by a right angle with a vertical side (32) and a horizontal side (33).

13. Component according to one of the claims 1 to 12, characterized in that on the top of transverse webs (3) are provided recesses (37) extending over the web width and whose contour corresponds to that of a widened portion (28) provided on the lower longitudinal spar (2) of an overlying component.

14. Component according to one of the claims 1 to 13, characterized in that the faces of the main sections (4) of transverse webs (3) bordering onto the outsides of extensions (5, 6) of main sections (4) of transverse webs (3) in each case form a planar end face (34) and that the end faces (34) and/or the outer faces (35) of longitudinal spars (1, 2) are inclined outwards from their lower edge, at least over a lower part of their height.

15. Component according to one of the preceding claims, characterized in that at least one projecting base (51) is formed beneath the upper longitudinal spar (1) on the bottom of main section (4) of each transverse web (3, 3') and at least one mounting surface adapted to base (51) is formed on transverse web (3, 3'), in the vicinity of the upper longitudinal spar.

16. Component according to one of the preceding claims, characterized in that an abutment is formed by a lower sloping bearing surface (67) of base (51) and a corresponding sloping upper bearing surface (64) on transverse web (3, 3'), in the vicinity of the attachment point of the upper longitudinal spar (1).

17. Component according to one of the preceding claims, characterized in that the base (51) is constructed in such a way that the main section of transverse webs (3, 3') in a central area is reduced in its intrados up to the lower longitudinal spar (2).

18. Component according to one of the preceding claims, characterized in that on transverse web (3, 3') for receiving a further component, particularly in the vicinity of the front or lower longitudinal spar (2), a shoulder (52) is provided with bearing surfaces (53, 54) adapted to the construction of the transverse web (3, 3') in the vicinity of the lower longitudinal spar (2) and having a sloping abutment surface (54) adapted to the sloping, strip-like widened portion (28) of longitudinal spar (2).

19. Component according to claim 18, characterized in that the width of shoulder (52) is variable.

20. Component according to one of the preceding claims, characterized in that transverse webs (3) are provided at the ends of longitudinal spars (1, 2).

21. Component according to claim 20, characterized in that in the case that transverse webs (3') are provided at both ends of the longitudinal spars (1, 2), said transverse webs (3') are only roughly half as thick as further transverse webs (3) present, the thickness of transverse webs (3') with respect to transverse webs (3) being such that on engaging two transverse webs (3'), whilst leaving an air gap for thermal expansion, the overall dimensions of the two transverse webs (3'), as well as the air gap, together do not exceed the thickness of transverse webs (3).

22. Component according to one of the preceding claims, characterized in that the transverse webs contain openings (61, 62) for the passage of irrigation and/or drainage pipes.

23. Component according to claim 22, characterized in that at least in the angle between a surface (53) and a connecting surface (54) of shoulder (52), an opening (61) in the form of a recess is provided.

24. Component according to claims 22 or 23, characterized in that an irrigation opening (62) is provided above an optionally existing depression slope (13), directly below the longitudinal spar (1).
